# EUROPÄISCHE PATENTSCHRIFT

(11) **EP 2 916 390 B1**
(45) Veröffentlichungstag und Bekanntmachung des Hinweises auf die Patenterteilung: **23.05.2018**
(21) Anmeldenummer: 15157830.9
(22) Anmeldetag: 05.03.2015
(51) Int. Cl.: H01R 9/26

(54) **REIHENKLEMME**
TERMINAL BLOCK
BORNIER

(30) Priorität: 07.03.2014 DE 102014103059
(43) Veröffentlichungstag der Anmeldung: 09.09.2015
(73) Patentinhaber: Wago Verwaltungsgesellschaft mbH, 32423 Minden (DE)
(72) Erfinder: Niemann, Burkhard, 32479 Hille (DE)
(74) Vertreter: Gerstein, Hans Joachim

(56) Entgegenhaltungen:
- DE-A1- 3 233 255
- DE-A1-102006 034 164
- DE-C1- 19 608 517
- FR-A5- 2 175 351
- US-A- 4 159 500
- US-A1- 2012 081 827

## Beschreibung

Die Erfindung betrifft eine Reihenklemme mit einem Isolierstoffgehäuse, das einen Rastfuß zum Aufrasten an eine Tragschiene, mindestens zwei Leitereinführungsöffnungen, eine Trennmesseröffnung und eine Steckaufnahme zum Aufnehmen eines Bauelementesteckers hat, und mit mindestens drei in das Isolierstoffgehäuse eingebauten Stromschienenabschnitten, wobei der erste Stromschienenabschnitt mindestens einen Leiteranschluss zum Anklemmen eines in eine zugeordnete Leitereinführungsöffnung einführbaren elektrischen Leiters und diametral gegenüberliegend zu dem mindestens einen Leiteranschluss einen in die Steckaufnahme ragenden ersten Steckkontakt zur elektrisch leitenden Kontaktierung eines in die Steckaufnahme einsteckbaren Bauelementesteckers hat, wobei der zweite Stromschienenabschnitt an den ersten Stromschienenabschnitt angrenzt und an einem ersten Ende einen in die Steckaufnahme ragenden zweiten Steckkontakt zur elektrisch leitenden Kontaktierung des in die Steckaufnahme einsteckbaren Bauelementesteckers und an seinem dem ersten Ende gegenüberliegenden zweiten Ende einen in die Trennmesseröffnung ragenden Trennmesserkontakt zur elektrisch leitenden Kontaktierung eines Trennmesser hat, und wobei der dritte Stromschienenabschnitt an dem zweiten Stromschienenabschnitt angrenzt und einen in die Trennmesseröffnung ragenden Trennmesserkontakt zur elektrisch leitenden Kontaktierung des Trennmessers sowie mindestens einen Leiteranschluss zum Anklemmen eines in eine zugeordnete Leitereinführungsöffnung einführbaren elektrischen Leiters hat.

Reihenklemmen sind in vielfältiger Form auch als Trennklemmen mit zwei separaten Stromschienenabschnitten, die über ein steckbares oder schwenkbares Trennmesser voneinander elektrisch getrennt oder miteinander elektrisch verbunden werden können, bekannt.

Weiterhin sind Reihenklemmen zum Tragen von Bauelementesteckern bekannt.

US 4,159,500 A beschreibt eine solche Leiteranschlussklemme mit zwei Stromschienenabschnitten, die zu einem Steckplatz für einen Bauelementestecker führen. Der Bauelementestecker ist mit hervor ragenden Anschlusskontaktbeinen mit Federsteckkontakten verbindbar, die mit den jeweiligen Stromschienenabschnitten elektrisch leitend verbunden sind. Beim Abziehen des Bauelementesteckers sind die Federkontakte kurzgeschlossen, sodass die Stromschienenabschnitte dann elektrisch leitend miteinander verbunden sind.

DE 43 25 614 A1 offenbart eine Reihenklemmenanordnung mit Überspannungsschutzorganen, die einerseits eine Stromschiene der Reihenklemme und andererseits eine die Reihenklemmenanordnung tragenden Sammelschiene (Tragschiene) kontaktieren.

DE 10 2008 014 177 A1 zeigt eine Reihenklemme mit zwei Stromschienenabschnitten, die über ein schwenkbar gelagertes Trennmesser elektrisch leitend miteinander verbunden oder getrennt werden können. Weiterhin sind Querbrückeröffnungen zur Aufnahme von Querbrückern vorhanden, um zwei nebeneinander liegende Reihenklemmen elektrisch leitend miteinander mit Hilfe eines Querbrückers zu verbinden, der mit dem zugeordneten Stromschienenabschnitt steckkontaktiert wird.

Aus WO 2013/167253 A1 ist eine elektrische Reihenklemme mit einem schwenkbar gelagerten Trennhebel und zwei Anschlussschächten zur Aufnahme bspw. von Querbrückern bekannt. Die Aufnahmeschächte führen zu einem zugeordneten Stromschienenabschnitt, um diesen mit einem Querbrücker elektrisch leitend zu kontaktieren.

FR 2175351 A5 offenbart eine Reihenklemme mit zwei Stromschienenabschnitten, die auf einer Seite mit einem Shunt elektrisch leitend miteinander verbunden sind. Ein isoliertes Griffelement lässt sich von der gegenüberliegenden Seite einstecken, um die Überbrückung der Stromschienenstücke mit dem Shunt zu unterbrechen.

DE 10 2006 034 164 A1 offenbart einen mehrpoligen Blitzstrom-/Überspannungsableiter in Reihenklemmenausführung. Zur Minimierung der Teileanzahl und zur Bereitstellung einer hohen Impulsstromfestigkeit wird vorgeschlagen, dass im Gehäuse des Steckmoduls ein Trägerrahmen angeordnet ist, an dessen Außenseiten je eine Leiterplatte befindlich ist. Damit wird eine Sandwichanordnung aus Leiterplatten und Trägerrahmen geschaffen, der von dem Gehäuse zur Fixierung der Einzelteile der Baugruppe umschlossen wird. Ein Bodenteil dient dabei als Träger für einen Erdkontakt und für Leiterplatten.

DE 196 08 517 C1 zeigt ein Anschlussmodul für die Telekommunikationstechnik mit einem Gehäuse, das ein Oberteil und ein Unterteil umfasst. In dem Gehäuse sind vier Anschlusskontakte vorgesehen, die insgesamt zwei Doppeladern kontaktieren können. An den Enden eines Anschlusskontaktes ist jeweils ein Schneid-Klemmkontakt und zwischen den Schneid-Klemmkontakten zwei Kontaktzungen sowie Kontaktbügel einer Kontaktstelle vorgesehen. Ein Trennstecker lässt sich zwischen den Kontaktbügeln einstecken, um die Kontaktstelle aufzutrennen.

US 2012/0081827 A1 zeigt eine Reihenklemme mit drei Stromschienenabschnitten und einem zwei Stromschienenabschnitte elektrisch leitend verbindenden Trennstecker. Der Trennstecker hat einen zylinderförmigen Steckkontakt.

DE 32 33 255 A1 offenbart eine gattungsgemäße Reihenklemme, bei der drei Stromschienenabschnitte in einem Isolierstoffgehäuse aufgenommen und durch Trennwände des Isolierstoffgehäuses voneinander separiert sind.

Ausgehend hiervon ist es Aufgabe der vorliegenden Erfindung, eine spezielle Reihenklemme zu schaffen, die als Basisklemme mit einer Trennfunktion genutzt werden kann und auch zum Aufstecken eines Bauelementesteckers geeignet ist.

Die Aufgabe wird mit der Reihenklemme mit den Merkmalen des Anspruchs 1 gelöst. Vorteilhafte Ausführungsformen sind in den Unteransprüchen beschrieben.

Für eine gattungsgemäße Reihenklemme wird vorgeschlagen, dass das Isolierstoffgehäuse weiterhin einen zusätzlichen vom ersten Stromschienenabschnitt zum zweiten Stromschienenabschnitt führenden Kanal zur Aufnahme eines zusätzlichen elektrisch leitenden Überbrückungselementes hat, das mit dem ersten und zweiten Stromschienenabschnitt elektrisch leitend verbindbar oder fest verbunden ist.

Bei einer Reihenklemme mit Trennmesseröffnung zur Aufnahme eines Trennmessers, welche drei Stromschienenabschnitte und einen Rastfuß zum Aufrasten auf eine Tragschiene hat, wird durch den vom ersten zum zweiten Stromschienenabschnitt führenden Kanal eine Überbrückung des ersten und zweiten Stromschienenabschnitts durch ein in den Kanal aufgenommenes Überbrückungselement geschaffen. Damit kann die Basisklemme werkseitig oder vom Benutzer durch Einbau eines Überbrückungselementes so konfiguriert werden, dass der erste und zweite Stromschienenabschnitt elektrisch leitend miteinander verbunden sind. In diesem Falle würde ein eingesteckter Bauelementestecker den ersten und zweiten Stromschienenabschnitt und den mindestens einen an den zugeordneten Leiteranschluss gegebenenfalls angeklemmten elektrischen Leiter elektrisch leitend kontaktieren. Mit dem Bauelementestecker ist damit ein Potentialabgriff möglich. Ein übergreifend über mindestens zwei auf der Tragschiene parallel zueinander angeordnete Reihenklemmen eingesteckter Bauelementestecker kann weitergehende elektrische Funktionen erfüllen. Ein solcher Bauelementestecker kann z. B. ein Blitzschutzmodul sein, das auf mehrere nebeneinander angeordnete Reihenklemmen aufgesteckt wird, von denen eine Reihenklemme mit Masse bzw. Erde (GND) verbunden ist und mindestens eine weitere Reihenklemme potentialführend ist.

Die Reihenklemme kann aber optional auch ohne Überbrückungselement genutzt werden. In diesem Falle wird der Bauelementestecker einerseits mit dem ersten Stromschienenabschnitt und andererseits mit dem zweiten Stromschienenabschnitt mit Hilfe der in die Steckaufnahme ragenden Steckkontakte elektrisch leitend verbunden. Der zusätzliche Kanal zwischen erstem und zweitem Stromschienenabschnitt ermöglicht somit die Aufnahme eines zusätzlichen Überbrückungselementes. Eine aufwendige Gestaltung der Steckkontakte derart, dass diese beim Abziehen eines Bauelementesteckers automatisch eine elektrisch leitenden Verbindung zwischen erstem und zweitem Stromschienenabschnitt herstellen, entfällt. Zudem bleibt die Steckaufnahme für den Bauelementestecker im Vergleich zur einfachsten Lösung, bei der in die Steckaufnahme anstelle eines Bauelementesteckers einfach ein den ersten und zweiten Steckkontakt der ersten und zweiten Sammelschiene überbrückender Überbrückungsstecker eingesteckt wird, frei.

Damit bildet die Reihenklemme eine universelle Basisklemme, die durch einfache Modifikation spezifisch anpassbar ist.

Besonders vorteilhaft ist es, wenn der Rastfuß einen elektrisch leitfähigen Rastarm zur elektrisch leitenden Verbindung mit einer Tragschiene hat, wenn die Reihenklemme auf eine Tragschiene aufgerastet ist. Dabei kann, wenn der Kanal in der bevorzugten Ausführungsform zu dem Rastarm führt, das Überbrückungselement elektrisch leitend mit dem Rastarm verbunden werden.

Es ist daher optional werkseitig oder anwenderseitig möglich, mindestens einen der ersten oder zweiten Stromschienenabschitte oder beide Stromschienenabschnitte gemeinsam mit dem Rastarm und damit mit der Tragschiene elektrisch leitend zu verbinden und die Basisklemme somit als PE-Klemme zu nutzen.

Diese Optionen werden durch die Bereitstellung eines entsprechenden Kanals in dem Isolierstoffgehäuse zur Aufnahme eines geeigneten Überbrückungselements bereitgestellt.

Weiterhin ist es vorteilhaft, wenn das Isolierstoffgehäuse mindestens einen Brückerschacht zur Aufnahme eines Querbrückers hat. Dieser Brückerschacht führt zu einem der Stromschienenabschnitte und es ist an diesem zugeordneten Stromschienenabschnitt ein Drückerkontakt für einen Querbrücker-Steckkontakt vorgesehen. Solche Querbrücker haben zumeist elektrisch leitfähige Kontaktmesser oder Federstifte, die in Öffnungen der Stromschienenabschnitte, wie bspw. Langlöcher, eingesteckt werden.

Der Kanal zur Aufnahme des Überbrückungselementes ist bevorzugt im Raum zwischen dem Rastfuß und den ersten und zweiten Stromschienenabschnitten angeordnet. Damit bleibt der Raum oberhalb der Stromschienenabschnitte, in denen die Leitereinführungsöffnungen für die anzuklemmenden elektrischen Leiter, die Steckaufnahme zur Aufnahme eines Bauelementessteckers und die Trennöffnung zur Aufnahme eines Trennmessers angeordnet sind, von dem Überbrückungselement frei. Dieses wird vielmehr im Bereich unterhalb der Stromschiene, der zur Tragschiene bzw. zum Rastfuß hinweist, aufgenommen. In diesem Bereich ist zumeist noch ausreichend Platz in einer Reihenklemme auch unter Berücksichtigung der erforderlichen Luft- und Kriechstrecken verfügbar.

Das Überbrückungselement kann bspw. ein an das erste und zweite Stromschienenstück fest angelötetes, angeschweißtes, angenietetes oder angepresstes Kabel oder Stromschienenstück sein. Dies bietet sich insbesondere bei der werkseitigen Ausrüstung der Reihenklemme an.

Denkbar ist aber auch, dass der erste und/oder zweite Stromschienenabschnitt Steckkontaktelemente zur Steckkontaktierung des Überbrückungselementes mit dem zugeordneten Stromschienenabschnitt hat. So kann bspw. ein Federklemmkontakt zur Klemmkontaktierung eines Kabels oder Überbrückungselementes an dem ersten und/oder zweiten Stromschienenabschnitt vorgesehen sein.

Besonders vorteilhaft ist es, wenn der erste und/oder zweite Stromschienenabschnitt einen Durchbruch, wie z. B. ein Langloch, zur Aufnahme und Kontaktierung eines zugeordneten freien Endes des Überbrückungselementes hat. Das Überbrückungselement wird dann z. B. mit einem abgeplatteten freien Ende in den Durchbruch eingeführt und dort elektrisch leitend kontaktiert. Dies kann gegebenenfalls auch mittels eines Federelementes oder durch sonstige mechanische und/oder thermische Anbindung erfolgen oder unterstützt werden.

Das Überbrückungselement kann in allen beschriebenen Ausführungsformen ein Kabel, ein Draht, ein Stift, ein Strombalken oder ähnliches sein.

Das in die Trennöffnung einführbare Trennmesser kann entweder schwenkbar an das Isolierstoffgehäuse angelenkt sein. Das Trennmesser kann aber auch separat von der Reihenklemme ausgeführt und in die Trennmesseröffnung zur Verbindung des zweiten und dritten Stromschienenabschnitts eingesteckt werden.

Die Erfindung wird nachfolgend anhand von Ausführungsbeispielen mit den beigefügten Zeichnungen näher erläutert. Es zeigen:
- Figur 1 -: Seitenansicht einer ersten Ausführungsform einer Reihenklemme;
- Figur 2 -: Ausschnittsansicht im Bereich A der Reihenklemme aus Figur 1;
- Figur 3 -: Schnittansicht im Schnitt B-B des Reihenklemmenausschnitts in Figur 2;
- Figur 4 -: perspektivische Ansicht der Reihenklemme aus Figur 1;
- Figur 5 -: Seitenansicht einer zweiten Ausführungsform einer Reihenklemme;
- Figur 6 -: perspektivische Ansicht der Reihenklemme aus Figur 5;
- Figur 7 -: perspektivische Ansicht einer Reihenklemmenanordnung mit drei nebeneinander angeordneten Reihenklemmen und einem übergreifend auf die Reihenklemmen aufgesteckten Bauelementestecker.

Die Figur 1 lässt eine Seitenansicht einer ersten Ausführungsform einer Reihenklemme 1 erkennen, die ein Isolierstoffgehäuse 2 aufweist. Das Isolierstoffgehäuse 2 hat im unteren Bereich einen Rastfuß 3 mit einem beweglich gelagerten Rastarm 4 und mit Rastnasen 5 zum Untergreifen einer Tragschiene, wenn die Reihenklemme 1 auf einer solchen an sich bekannten Tragschiene aufgesetzt ist. Mit Hilfe der Rastnasen 5 wird die Reihenklemme 1 dann auf der Tragschiene verrastet.

Weiterhin sind in das Isolierstoffgehäuse 2 drei Stromschienenabschnitte 6, 7, 8 eingebaut. Der erste Stromschienenabschnitt 6 hat einen Leiteranschluss 9 zum Anklemmen eines in eine zugeordnete Leitereinführungsöffnung 10 im Isolierstoffgehäuse an der dem Rastfuß 3 gegenüberliegenden Seite einführbaren elektrischen Leiters. Der Leiteranschluss ist bspw. als Federkraftklemmanschluss mit einer Klemmfeder 11 ausgeführt, die in eine Leiteraufnahmeöffnung im ersten Stromschienenabschnitt 6 eingehängt ist. Die Leitereinführungsöffnung 10 ist mit einem Lochkragen 12 versehen, mit dem ein elektrischer Leiter seitlich geführt wird.

Andere Arten von Leiteranschlüssen 9 sind denkbar, wie bspw. Leiteranschlüsse mit Käfigzugfedern, Schraub-Klemmkontakten, Schneid-Klemmkontakten oder Steckkontakten zur Aufnahme von Gegensteckern oder ähnliches.

An dem Ende des ersten Stromschienenabschnitts 6, das dem Leiteranschluss 9 gegenüberliegt, ist ein Steckkontakt 13 vorgesehen, der von der Ebene des ersten Stromschienenabschnitts 6 nach oben von dem Rastfuß 6 wegweisend abragt. Dieser Steckkontakt 13 ragt in eine Steckaufnahme 14 hinein, die in dem Isolierstoffgehäuse 2 zur Aufnahme eines Bauelementesteckers 40 ausgebildet ist. Diese Steckaufnahme bildet somit einen Aufnahmeraum für eine Steckkontur eines Bauelementesteckers 40, der mit geeigneten Gegenkontakten 41 mit dem Steckkontakt 13 elektrisch leitend verbunden werden kann.

Benachbart zu dem ersten Stromschienenabschnitt 6 ist ein zweiter Stromschienenabschnitt 7 in dem Isolierstoffgehäuse 2 angeordnet. Dieser Stromschienenabschnitt 7 hat am ersten Ende einen ebenfalls in die Steckaufnahme 14 hineinragenden Steckkontakt 15. Dieser Steckkontakt 15 ist von der Ebene des zweiten Stromschienenabschnitts 7 wegweisend abgebogen.

An dem diesem Steckkontakt 15 gegenüberliegenden Ende des zweiten Stromschienenabschnitts 7 ist ein Trennmesserkontakt 16a vorhanden, der ebenfalls aus der Ebene des zweiten Stromschienenabschnitts 7 von dem Rastfuß wegweisend abgebogen ist und in eine Trennmesseröffnung 17 hineinragt.

In diesem dargestellten Ausführungsbeispiel ist ein Trennmesser 18 schwenkbar in der Trennmesseröffnung 17 gelagert. Hierzu ist eine Lagerwelle 19 an der dem Steckkontakt 16 des zweiten Stromschienenabschnitts 7 gegenüberliegenden Seite oberhalb eines dritten Stromschienenabschnitts 8 angeordnet.

Das Trennmesser 18 kann auf diese Weise von der Steckaufnahme 14 und einem dort eingesetzten Bauelementestecker 40 weggeschwenkt werden.

Das Trennmesser 18 hat ein elektrisch leitendes Messerteil 20, dass mit einem aus Isolierstoffmaterial gebildeten Griffteil 21 des Trennmessers 18 angeformt oder angebracht ist.

Der dritte Stromschienenabschnitt 8 hat ebenfalls einen Trennmesserkontakt 16b, der in die Trennmesseröffnung 17 führt und in Bezug auf den ersten Trennmesserkontakt 16a und das Messerteil 20 des Trennmessers 18 so ausgerichtet ist, dass bei Hereinschwenken des Trennmessers 18 in das Isolierstoffgehäuse 2 das Messerelement 20 die beiden Trennmesserkontakte 16a, 16b elektrisch leitend kontaktiert und überbrückt. Die Trennmesserkontakte 16a, 16b können bspw. als Gabelkontakte mit zwei durch einen Schlitz zur Aufnahme des Messerelementes 20 voneinander beabstandeten Gabelzinken ausgeführt sein.

In entsprechender Weise können auch die Steckkontakte 13, 15 für den Bauelementestecker als Gabelkontakte ausgebildet sein.

Der dritte Stromschienenabschnitt 8 hat an seiner dem Trennmesserkontakt 16b gegenüberliegenden Seite ebenfalls einen Leiteranschluss 22, der bspw. als Federkraftklemmanschluss mit einer Klemmfeder 23 ausgeführt ist. Diesbezüglich kann auf die Ausführung zum ersten Stromschienenabschnitt 6 verwiesen werden. Auch hier ist auf der den Rastfuß 3 gegenüberliegende Seite des Isolierstoffgehäuses 2 eine Leitereinführungsöffnung 24 zum Einführen eines elektrischen Leiters vorgesehen. Die Leitereinführungsöffnung 24 führt zu dem Leiteranschluss 22.

Es ist nunmehr vorgesehen, dass in dem Raum zwischen der Unterseite des ersten und zweiten Stromschienenabschnitts 6, 7 und dem Rastfuß 3 ein Kanal 25 zur Aufnahme eines elektrisch leitenden Überbrückungselementes 26 vorhanden ist. Damit wird ein Raum geschaffen, in dem optional ein elektrisch leitfähiges Überbrückungselement 26 bspw. in Form eines Kabels, eines Strombalkens (Stromschiene), eines Drahtes oder Stiftes oder ähnliches aufgenommen werden kann. Dieser Kanal 25 führt zu dem zwischen dem Leiteranschluss 9 und dem Steckkontakt 13 liegenden Bereich des ersten Stromschienenabschnitts 6 sowie zu einem Bereich zwischen dem Steckkontakt 15 und dem Trennmesserkontakt 16a des zweiten Stromschienenabschnitts 7. Diese Bereiche sind vorgesehen, um eine elektrisch leitende Verbindung zwischen dem Überbrückungselement 26 und dem ersten und zweiten Stromschienenabschnitt 6, 7 herzustellen. Dabei kann das Überbrückungselement 26 mechanisch fest, z. B. durch Verlöten, Verschweißen, Vernieten, Verkrimpen, Verstemmen oder ähnliches mit dem zugeordneten ersten und zweiten Stromschienenabschnitts 6, 7 verbunden werden. Denkbar ist aber auch, dass der erste und zweite Stromschienenabschnitt 6, 7 ein Steckkontaktelement haben, das eine nachträgliche einfache Steckkontaktierung eines Überbrückungselementes 26 ermöglicht.

Weiterhin ist erkennbar, dass z. B. der erste Stromschienenabschnitt 6 benachbart zur Kontaktstelle für das Überbrückungselement 26 einen Brückerkontakt 27 mit einer Kontaktfeder 28 hat, die in eine geeignete Ausnehmung in dem ersten Stromschienenabschnitt 6 eingehängt ist. Zu diesem Brückerkontakt 27 führt eine Querbrückeröffnung 29 zur Aufnahme von ein oder zwei Querbrückern nebeneinander, die jeweils mit ihrem Kontaktbein elektrisch leitend mit dem Brückerkontakt 27 verbindbar sind.

In entsprechender Weise ist denkbar, dass auch für den Überbrückungskontakt 26 ein Federelement in ein Langloch im ersten Stromschienenabschnitt 6 eingehängt ist, um eine Federkraft-Steckkontaktierung eines Überbrückungselementes 26 bevorzugt in Form eines Kabels, eines Drahtes oder Strombalkens zu ermöglichen.

Figur 2 lässt eine Ausschnittsansicht im Ausschnitt A der Figur 1 erkennen. Dabei wird der Bereich der Anbindung des Überbrückungselementes 26 an dem ersten Stromschienenabschnitt 6 deutlicher. Erkennbar ist, dass das Überbrückungselement 26 durch eine Öffnung, z. B. Langloch, des ersten Stromschienenabschnitts 6 hindurch gesteckt ist, wobei das aus der Oberseite des ersten Stromschienenabschnitts 6 herausragende freie Ende des Überbrückungselementes 26 eine größere Breite als der darunter liegende Teil des Überbrückungselements 26 hat. Dieses verbreiterte freie Ende wird durch das entsprechend schmale Langloch hindurchgeführt und ist mit den Seitenkanten des Überbrückungselementes 26 des Langlochs elektrisch leitend verbunden.

Figur 3 lässt eine Schnittansicht im Schnitt B-B der Figur 2 in der Draufsicht auf den ersten Stromschienenabschnitt 6 erkennen. Deutlich wird dabei, dass das freie Ende des Überbrückungselementes 26 in Form eines Strombalkens eine Abplattung im Vergleich zur sonstigen Breite B des Überbrückungselementes erfahren hat.

Das freie Ende 30 hat somit eine geringere Breite B' als die Breite B des Überbrückungselementes 26.

Figur 4 lässt eine perspektivische Ansicht der Reihenklemme 1 aus Figur 1 erkennen. Hierbei wird deutlich, dass das Überbrückungselement 26 in Form eines elektrisch leitfähigen Stabes oder Strombalkens von dem ersten Stromschienenabschnitt 6 durch den Kanal 25 zum zweiten Stromschienenabschnitt 7 hinführend gebogen ist. Die freien Enden 30 des Überbrückungselementes 26 sind dabei durch Langlöcher 31 in dem jeweiligen Stromschienenabschnitt 6, 7 hindurch geführt und im Bereich des Langlochs 31 elektrisch leitend mit dem zugeordneten ersten bzw. zweiten Stromschienenabschnitt 6, 7 verbunden.

Deutlich sind auch die dem Rastfuß 3 diametral gegenüberliegende Steckaufnahme 14 und Trennmesseröffnung 17 an der Oberseite des Isolierstoffgehäuses 2 erkennbar.

Erkennbar ist auch, dass das Griffteil 21 des Trennmessers 18 eine Betätigungsöffnung 32 zur Aufnahme bspw. des freien Endes eines Schraubendrehers hat, um das Trennmesser von der ebenfalls skizzierten Überbrückungsposition C in die heraus geschwenkte Offenposition D zu überführen.

Figur 5 lässt eine Seitenansicht einer zweiten Ausführungsform einer Reihenklemme 1 erkennen. Auch hier sind wiederum drei Stromschienenabschnitte 6, 7, 8 vorhanden, sodass im Wesentlichen auf das vorher Gesagte verwiesen werden kann.

Im Unterschied zur ersten Ausführungsform hat der Rastfuß 3 einen elektrisch leitfähigen Rastarm 33 mit einem federelastischen Rastfinger 34, um die ebenfalls elektrisch leitfähige Tragschiene im aufgerasteten Zustand elektrisch leitend zu kontaktieren. Damit wird eine PE-Reihenklemme bereitgestellt, mit der ein Erdungsanschluss möglich wird. Hierzu ist das Überbrückungselement 26 an dem Rastarm 33 entlang geführt und dort elektrisch leitend kontaktiert. Bspw. kann der Rastarm 33 mit seinem freien aufgespreizten Ende 35 in eine hieran angepasste Kontaktöffnung im Überbrückungselement 26 eingeführt und elektrisch leitend mit dem Überbrückungselement 26 verbunden werden.

Bei dieser Ausführungsform ist kein schwenkbar in das Isolierstoffgehäuse 2 eingebautes Trennmesser 18 vorhanden. Vielmehr ist ein separater Trennstecker (nicht dargestellt) vorgesehen, der in die Trennmesseröffnung 17 einsteckbar und dort mit den Trennmesserkontakten 16a, 16b elektrisch leitend verbindbar ist.

Figur 6 lässt eine perspektivische Ansicht der zweiten Ausführungsform der Reihenklemme 1 aus Figur 5 erkennen. Hierbei wird nochmals deutlicher, dass ein separater Trennstecker 36 in die Trennmesseröffnung 17 eingesteckt ist.

Erkennbar ist auch, dass der elektrisch leitfähige Rastarm 33 mit seinem als Gabelkontakt ausgebildeten Spreizende 35 das Überbrückungselement 26 umgreift und dieses elektrisch leitend kontaktiert, wobei auch eine zusätzliche stoffschlüssige Verbindung vorteilhaft sein kann.

Im Übrigen kann auf die erste Ausführungsform verwiesen werden.

Bei der ersten Ausführungsform kann auch an Stelle des schwenkbaren Trennmessers 18 ein Trennstecker 36 der zweiten Ausführungsform vorgesehen sein. Denkbar ist aber auch, dass in der zweiten Ausführungsform ein schwenkbares Trennmesser 18 der ersten Ausführungsform an Stelle des steckbaren Trennsteckers 36 vorgesehen ist.

Figur 7 zeigt eine perspektivische Ansicht einer Reihenklemmenanordnung mit drei nebeneinander angeordneten Reihenklemmen 1a, 1b, 1c. Zum Aufbau dieser Reihenklemmen kann auf die vorstehende Beschreibung zu den Reihenklemmen 1 in Verbindung mit den Figuren 1 bis 6 verwiesen werden.

Deutlich wird, dass die beiden äußeren Reihenklemmen 1a und 1c jeweils ein schwenkbares Trennmesser 18 haben und damit der in den Figuren 1 und 4 dargestellten Versionen der Reihenklemmen 1 entsprechen. Die mittlere Reihenklemme 1b hingegen hat an Stelle eines schwenkbar gelagerten Trennmessers einen steckbaren Trennstecker 36 und ist damit entsprechend der Reihenklemme 1 in den Figuren 5 und 6 ausgeführt. In dem dargestellten Ausführungsbeispiel wird die mittlere Reihenklemme 1b zur Signalübertragung verwendet. Durch den Trennstecker 36 und durch das Überbrückungselement 26 für den ersten und zweiten Stromschienenabschnitt 6 und 7 in der mittleren Reihenklemme 1b wird sichergestellt, dass ein Signal, das z. B. über eine die Leitereinführungsöffnung 24 der mittleren Reihenklemme 1b elektrischen Leitung eingespeist wird, auch an einem in die gegenüberliegende Leitereinführungsöffnung 10 eingeführtem elektrischen Leiter auf jeden Fall auch ohne Bauelementestecker 40 anliegt. Durch den steckbaren Trennstecker 36 wird sichergestellt, dass ein Signal nicht ohne Weiteres wie beim Öffnen eines schwenkbaren Trennmessers 18 unterbrochen werden kann.

Die beiden äußeren Reihenklemmen 1a und 1c der unmittelbaren aneinander angrenzend auf einer Tragschiene (nicht dargestellt) nebeneinander angeordneten Reihenklemmen 1a, 1b, 1c sind hingegen mit Spannungspotential oder Masse verbunden.

Bei dieser dargestellten Reihenklemmenanordnung wird ein Bauelementestecker 40 nunmehr übergreifend auf alle drei nebeneinander angeordneten Reihenklemmen 1a, 1b, 1c aufgesetzt, wobei der Bauelementestecker 40 mit Hilfe von Gegenkontakten 41, die an die Steckkontakte 13, 15 der Reihenklemmen 1a, 1b, 1c angepasst sind, im aufgesteckten Zustand mit den ersten und zweiten Stromschienenabschnitten 6, 7 mehrerer der nebeneinander angeordneten Reihenklemmen 1a, 1b, 1c elektrisch leitend verbunden ist.

Wenn der Bauelementestecker 40 ein Überspannungsschutzelement ist, kann der Bauelementestecker 40 z. B. eine Elektronik haben, mit der die Spannungspotential führenden Stromschienenabschnitte 6, 7 eine der Reihenklemmen, z. B. Reihenklemme 1c, mit den Stromschienenabschnitte 6, 7 der gegenüberliegenden äußeren Reihenklemme, z. B. Reihenklemme 1a, im Überspannungsfall zur Energieableitung verbunden wird, die mit Massepotential verbunden ist. Dabei muss nicht notwendiger Weise eine elektrisch leitende Verbindung des Bauelementesteckers 40 mit der signalleitenden Reihenklemme 1b vorhanden sein. Denkbar sind aber auch andere Varianten und Elektroniken von Bauelementesteckern 40, bei denen die Elektronik mit anderen Kombinationen der Reihenklemme oder mit einer der Reihenklemmen 1a, 1b, 1c oder mit allen Reihenklemme 1a, 1b, 1c im aufgesteckten Zustand elektrisch leitend verbunden werden.

## Patentansprüche

1. Reihenklemme (1) mit einem Isolierstoffgehäuse (2), das einen Rastfuß (3) zum Aufrasten auf eine Tragschiene, mit mindestens zwei Leitereinführungsöffnungen (10, 24), eine Trennmesseröffnung (17) und eine Steckaufnahme (14) zum Aufnehmen eines Bauelementesteckers (40) hat, und mit mindestens drei in das Isolierstoffgehäuse (2) eingebauten Stromschienenabschnitten (6, 7, 8), wobei der erste Stromschienenabschnitt (6) mindestens einen Leiteranschluss (9) zum Anklemmen eines in eine zugeordnete Leitereinführungsöffnung (10) einführbaren elektrischen Leiters und diametral gegenüberliegend zu dem mindestens einen Leiteranschluss (9) einen in die Steckaufnahme (14) ragenden ersten Steckkontakt (13) zur elektrisch leitenden Kontaktierung eines in die Steckaufnahme (14) einsteckbaren Bauelementesteckers (40) hat, wobei der zweite Stromschienenabschnitt (7) an den ersten Stromschienenabschnitt (6) angrenzt und an einem ersten Ende einen in die Steckaufnahme (14) ragenden zweiten Steckkontakt (15) zur elektrisch leitenden Kontaktierung des in die Steckaufnahme (14) einsteckbaren Bauelementesteckers (40) und an seinem dem ersten Ende gegenüberliegenden Ende einen in die Trennmesseröffnung (17) ragenden Trennmesserkontakt (16a) zur elektrisch leitenden Kontaktierung eines Trennmessers (18) hat, und wobei der dritte Stromschienenabschnitt (8) an den zweiten Stromschienenabschnitt (7) angrenzt und einen in die Trennmesseröffnung (17) ragenden Trennmesserkontakt (16b) zur elektrisch leitenden Kontaktierung des Trennmessers (18) sowie mindestens einen Leiteranschluss (22) zum Anklemmen eines in eine zugeordnete Leitereinführungsöffnung (24) einführbaren elektrischen Leiters hat, **dadurch gekennzeichnet, dass** das Isolierstoffgehäuse (2) weiterhin einen zusätzlichen, vom ersten Stromschienenabschnitt (6) zum zweiten Stromschienenabschnitt (7) führenden Kanal (25) zur Aufnahme eines zusätzlichen elektrisch leitfähigen Überbrückungselementes (26) hat, das mit dem ersten und zweiten Stromschienenabschnitt (6, 7) elektrisch leitend verbindbar oder verbunden ist, wobei die Reihenklemme (1) optional auch ohne Überbrückungselement (26) genutzt werden kann.

2. Reihenklemme (1) nach Anspruch 1, **dadurch gekennzeichnet, dass** der Rastfuß (3) einen elektrisch leitfähigen Rastarm (33) zur elektrisch leitenden Verbindung mit einer Tragschiene hat, wenn die Reihenklemme (1) auf eine Tragschiene aufgerastet ist, wobei das Überbrückungselement (26) elektrisch leitend mit dem Rastarm (33) verbindbar oder verbunden ist.

3. Reihenklemme (1) nach einem der Ansprüche 1 oder 2, **dadurch gekennzeichnet, dass** das Isolierstoffgehäuse (2) weiterhin einen Brückerschacht (29) zur Aufnahme eines Querbrückers hat, wobei der Brückerschacht (29) zu einem der Stromschienenabschnitte (6, 7, 8) führt und an diesem zugeordneten Stromschienenabschnitt (6, 7, 8) ein Brückerkontakt (27) für ein Querbrücker-Steckkontaktelement vorgesehen ist.

4. Reihenklemme (1) nach einem der vorhergehenden Ansprüche, **dadurch gekennzeichnet, dass** der Kanal (25) zur Aufnahme des Überbrückungselementes (26) im Raum zwischen dem Rastfuß (3) und den ersten und zweiten Stromschienenabschnitten (6, 7) angeordnet ist.

5. Reihenklemme (1) nach einem der Ansprüche 1 bis 4, **dadurch gekennzeichnet, dass** der erste und/oder zweite Stromschienenabschnitt (6, 7) Steckkontaktelemente zur Steckkontaktierung des Überbrückungselementes (26) mit dem zugeordneten Stromschienenabschnitt (6, 7) hat.

6. Reihenklemme (1) nach einem der vorhergehenden Ansprüche, **dadurch gekennzeichnet, dass** der erste und/oder zweite Stromschienenabschnitt (6, 7) einen Durchbruch zur Aufnahme und Kontaktierung eines zugeordneten freien Endes (30) des Überbrückungselementes (26) hat.

7. Reihenklemme (1) nach einem der vorhergehenden Ansprüche, **dadurch gekennzeichnet, dass** das Trennmesser (18) schwenkbar an das Isolierstoffgehäuse (2) angelenkt ist.

8. Reihenklemme (1) nach einem der Ansprüche 1 bis 6, **dadurch gekennzeichnet, dass** das Trennmesser (18) separat von der Reihenklemme (1) ausgeführt und in die Trennmesseröffnung (17) einsteckbar ist.

## Claims

1. Terminal strip (1) comprising an insulating housing (2), which has a latching foot (3) for latching onto a mounting rail, with at least two conductor insertion openings (10, 24), a disconnecting blade opening (17) and a plug-type receptacle (14) for receiving a component plug connector (40), and comprising at least three busbar sections (6, 7, 8) installed in the insulating housing (2), wherein the first busbar section (6) has at least one conductor connection (9) for making a terminal connection with an electrical conductor which can be inserted into an assigned conductor insertion opening (10) and, diametrically opposite the at least one conductor connection (9), a first plug-type contact (13), which protrudes into the plug-type receptacle (14), for making electrically conductive contact with a component plug connector (40) which can be plugged into the plug-type receptacle (14), wherein the second busbar section (7) adjoins the first busbar section (6) and has, at a first end, a second plug-type contact (15), which protrudes into the plug-type receptacle (14), for making electrically conductive contact with the component plug connector (40) which can be plugged into the plug-type receptacle (14) and, at its end opposite the first end, has a disconnecting blade contact (16a), which protrudes into the disconnecting blade opening (17), for making electrically conductive contact with a disconnecting blade (18), and wherein the third busbar section (8) adjoins the second busbar section (7) and has a disconnecting blade contact (16b), which protrudes into the disconnecting blade opening (17), for making electrically conductive contact with the disconnecting blade (18) and at least one conductor connection (22) for making the terminal connection of an electrical conductor which can be inserted into an assigned conductor insertion opening (24), **characterized in that** the insulating housing (2) furthermore has an additional channel (25), which leads from the first busbar section (6) to the second busbar section (7), for receiving an additional electrically conductive bridging element (26), which is electrically conductively connectable or connected to the first and second busbar sections (6, 7), wherein the terminal strip (1) can be used optionally without the bridging element (26).

2. Terminal strip (1) according to Claim 1, **characterized in that** the latching foot (3) has an electrically conductive latching arm (33) for electrically conductive connection to a mounting rail when the terminal strip (1) is latched onto a mounting rail, wherein the bridging element (26) is electrically conductively connectable or connected to the latching arm (33).

3. Terminal strip (1) according to either of Claims 1 and 2, **characterized in that** the insulated housing (2) furthermore has a bridge shaft (29) for receiving a transverse bridge, wherein the bridge shaft (29) leads to one of the busbar sections (6, 7, 8) and a bridge contact (27) for a transverse bridge plug-type contact element is provided on this assigned busbar section (6, 7, 8).

4. Terminal strip (1) according to one of the preceding claims, **characterized in that** the channel (25) for receiving the bridging element (26) is arranged in the space between the latching foot (3) and the first and second busbar sections (6, 7).

5. Terminal strip (1) according to one of Claims 1 to 4, **characterized in that** the first and/or second busbar section (6, 7) has plug-type contact elements for making plug-type contact between the bridging element (26) and the assigned busbar section (6, 7).

6. Terminal strip (1) according to one of the preceding claims, **characterized in that** the first and/or second busbar section (6, 7) has an aperture for receiving and making contact with an assigned free end (30) of the bridging element (26).

7. Terminal strip (1) according to one of the preceding claims, **characterized in that** the disconnecting blade (18) is articulated pivottably on the insulating housing (2).

8. Terminal strip (1) according to one of Claims 1 to 6, **characterized in that** the disconnecting blade (18) is embodied separately from the terminal strip (1) and can be plugged into the disconnecting blade opening (17).

## Revendications

1. Barrette à bornes (1), avec un boîtier en matériau isolant (2) qui a un pied encliquetable (3) destiné à l'enclenchement sur un rail support, avec au moins deux ouvertures d'introduction de conducteur (10, 24), une ouverture pour couteau sectionneur (17) et un logement d'enfichage (14) destiné à la réception d'un connecteur de composant (40), et avec au moins trois tronçons de rail de contact (6, 7, 8) montés dans le boîtier en matériau isolant (2), le premier tronçon de rail de contact (6) ayant au moins une connexion de conducteur (9) pour le branchement d'un conducteur électrique pouvant être introduit dans une ouverture d'introduction de conducteur (10) affectée et, de façon diamétralement opposée à la connexion de conducteur (9) au moins au nombre de un, un premier contact à fiche (13) dépassant dans le logement d'enfichage (14) et destiné à la mise en contact électriquement conductrice d'un connecteur de composant (40) enfichable dans le logement d'enfichage (14), le deuxième tronçon de rail de contact (7) étant adjacent au premier tronçon de rail de contact (6) et ayant, à une première extrémité, un deuxième contact à fiche (15) dépassant le logement d'enfichage (14) et destiné à la mise en contact électriquement conductrice du connecteur de composant (40) enfichable dans le logement d'enfichage (14) et, à son extrémité opposée à la première extrémité, un contact de couteau sectionneur (16a) dépassant dans l'ouverture pour couteau sectionneur (17) et destiné à la mise en contact électriquement conductrice d'un couteau sectionneur (18), et le troisième tronçon de rail de contact (8) étant adjacent au deuxième tronçon de rail de contact (7) et ayant un contact de couteau sectionneur (16b) dépassant dans l'ouverture pour couteau sectionneur (17) et destiné à la mise en contact électriquement conductrice du couteau sectionneur (18), ainsi qu'au moins une connexion de conducteur (22) destinée au branchement d'un conducteur électrique pouvant être introduit dans une ouverture d'introduction de conducteur (24) affectée, **caractérisée en ce que** le boîtier en matériau isolant (2) a en outre un canal (25) supplémentaire conduisant du premier tronçon de rail de contact (6) au deuxième tronçon de rail de contact (7) et destiné à la réception d'un élément de pontage (26) électriquement conducteur supplémentaire qui peut être raccordé ou est raccordé de façon électriquement conductrice au premier et au deuxième tronçon de rail de contact (6, 7), la barrette à bornes (1) pouvant être utilisée optionnellement également sans élément de pontage (26).

2. Barrette à bornes (1) selon la revendication 1, **caractérisée en ce que** le pied encliquetable (3) a un bras encliquetable (33) électriquement conducteur destiné au raccordement électriquement conducteur à un rail support quand la barrette à bornes (1) est encliquetée sur un rail support, l'élément de pontage (26) pouvant être raccordé ou étant raccordé de façon électriquement conductrice au bras encliquetable (33).

3. Barrette à bornes (1) selon l'une des revendications 1 ou 2, **caractérisée en ce que** le boîtier en matériau isolant (2) a en outre une encoche pour cavalier (29) destiné à la réception d'un pontage transversal, l'encoche pour cavalier (29) conduisant à un des tronçons de rail de contact (6, 7, 8), et un contact de pontage (27) étant prévu sur ce tronçon de rail de contact (6, 7, 8) affecté, pour un élément de contact à fiche de pontage transversal.

4. Barrette à bornes (1) selon l'une des revendications précédentes, **caractérisée en ce que** le canal (25) destiné à la réception de l'élément de pontage (26) est disposé dans l'espace entre le pied encliquetable (3) et les premier et deuxième tronçons de rail de contact (6, 7).

5. Barrette à bornes (1) selon l'une des revendications 1 à 4, **caractérisée en ce que** le premier et/ou le deuxième tronçon de rail de contact (6, 7) a des éléments de contact à fiche destinés à la mise en contact par enfichage de l'élément de pontage (26) avec le tronçon de rail de contact (6, 7) affecté.

6. Barrette à bornes (1) selon l'une des revendications précédentes, **caractérisée en ce que** le premier et/ou le deuxième tronçon de rail de contact (6, 7) a une traversée destinée à la réception et à la mise en contact d'une extrémité (30) libre de l'élément de pontage (26).

7. Barrette à bornes (1) selon l'une des revendications précédentes, **caractérisée en ce que** le couteau sectionneur (18) est articulé de façon pivotante sur le boîtier en matériau isolant (2).

8. Barrette à bornes (1) selon l'une des revendications 1 à 6, **caractérisée en ce que** le couteau sectionneur (18) est réalisé de façon séparée de la barrette à bornes (1) et peut être enfiché dans l'ouverture pour couteau sectionneur (17).
